# EUROPÄISCHE PATENTSCHRIFT

(11) **EP 0 432 558 B1**
(45) Veröffentlichungstag und Bekanntmachung des Hinweises auf die Patenterteilung: **15.06.1994**
(21) Anmeldenummer: 90122558.1
(22) Anmeldetag: 26.11.1990
(51) Int. Cl.: H04R 1/06, H04R 17/00

(54) **Piezoelektrische Wandlerkapsel für Fernsprechgeräte**
Piezoelectric transducer unit for telephone sets
Capsule transductrice piézoélectrique pour appareils téléphoniques

(30) Priorität: 15.12.1989 DE 8914783 U
(43) Veröffentlichungstag der Anmeldung: 19.06.1991
(73) Patentinhaber: SIEMENS AKTIENGESELLSCHAFT, 80333 München (DE)
(72) Erfinder: Andert, Tomas Jan, Dr. Ing., W-4290 Bocholt (DE)

(56) Entgegenhaltungen:
- DE-A- 3 402 657
- DE-U- 8 902 174

## Beschreibung

Die vorliegende Erfindung beinhaltet eine piezoelektrische Wandlerkapsel für Fernsprechgeräte mit einer in einem durch eine Fassung und einem topfartigen Boden gebildeten metallischen Gehäuse angeordneten Wandlerplatte, die durch eine Trägerplatte und eine beidseitig mit Elektroden versehene piezoelektrische Scheibe gebildet ist, wobei die Trägerplatte in ihrem Randbereich zwischen einem Ansatz einer aus Isoliermaterial bestehenden Trennplatte und einem Ansatz eines ebenfalls aus Isoliermaterial bestehenden Trägers eingespannt ist.

Bei einer durch die DE-U-81 20 515 bekannten Ausführungsform einer Wandlerkapsel wird die Kontaktierung zu den Elektroden zu der piezoelektrischen Scheibe über mit den Elektroden verbundene elastische und elektrisch leitfähige Bändchen hergestellt, die über Lötverbindungen mit im Gehäuse der Wandlerkapsel vorgesehenen Messerkontakten verbunden sind. Infolge des Schwingungsverhaltens der Wandlerplatte sind die relativ dünnen leitfähigen Bändchen äußerst bruchgefährdet. Weiterhin ist die Herstellung der Lötverbindung kosten- und fertigungsaufwendig.

Zur Halterung der Messerkontakte ist eine von außen auf den topfartigen Boden aufgebrachte Kunststoffplatte vorgesehen, die im Bereich der Kontaktmesser in das Gehäuseinnere der Kapsel weisende Ansätze besitzt. Diese Ansätze durchdringen Ausnehmungen des Gehäusebodens, wobei die Kunststoffplatte weiterhin mehrere Zapfen besitzt, mittels derer eine Befestigung der Kunststoffplatte mit dem Boden bewirkt wird. Dabei ragen die Messerkontakte durch ihnen konturmäßig angepaßte Durchbrüche der Ansätze hindurch.

Aufgabe der vorliegenden Erfindung ist es nun, eine Halterung für die Messerkontakte zu schaffen, die kostengünstiger herstellbar ist.

Gemäß der Erfindung wird diese Aufgabe dadurch gelöst, daß der Träger einstückig mit ihm verbundene durch Durchbrüche in dem topfartigen Boden der Kapsel hindurchgeführte domartige Ansätze zur Aufnahme der Messerkontakte besitzt.

Durch eine derartige Gestaltung der Halterung der Messerkontakte kann durch Einbeziehung des im Kapselinneren bereits vorhandenen Trägers das zuvor erwähnte zusätzliche Bauteil in Form der Kunststoffplatte entfallen, ohne daß der mechanische Schutz der Kontakte beim Aufbringen der entsprechenden Verbindungsstecker vernachlässigt wird. Zum Zweck der akustischen Abdichtung weist jeder domartige Ansatz im Bereich des Durchbruches jeweils einen stufenförmig abgesetzten Ansatz auf, der an dem Randbereich des Durchbruches im Gehäuseinneren zur Anlage gelangt. Dabei kann der domartige Ansatz zylinderförmig ausgebildet sein, wobei das freie Ende den Durchbruch überragt. Weiterhin kann das freie Ende des domartigen Ansatzes konisch zulaufend gestaltet sein. Dadurch wird insbesondere bei automatisierter Fertigung der Kapsel eine sichere Einbringung des Doms in den Gehäuseboden auch bei toleranzbedingten Abweichungen gewährleistet, so daß die akustische Dichtheit zwischen dem Innenraum der Kapsel und dem Außenbereich sichergestellt ist.

Die Erfindung soll im folgenden anhand eines Ausführungsbeispieles näher erläutert werden.

Die Abbildung zeigt eine Hälfte einer rotationssymmetrisch aufgebauten piezoelektrischen Wandlerkapsel in einer geschnittenen Seitenansicht.

Die in der Abbildung dargestellte Wandlerkapsel 1 besteht aus einem zweiteiligen metallischen Gehäuse mit einem topfartig gestalteten Boden 2 und einer mit diesem durch Umbördeln verbundenen und die Schalldurchlaßöffnungen aufweisenden Fassung 3.

Im Innenraum dieses Gehäuses befindet sich eine Wandlerplatte 4, die aus einer Trägerplatte 5 und einer darauf aufgebrachten beidseitig mit Elektroden versehenen piezoelektrischen Scheibe 6 besteht.

In ihrem Randbereich ist die Wandlerplatte 4 zwischen einem Ansatz 7 einer Trennplatte 8 und einem dazu versetzten Ansatz 9 eines Trägers 10 fest gelagert. Der Träger 10 bildet eine Aufnahme 11 für einen Messerkontakt 12. Diese Aufnahme 11 wird durch einen mit dem Träger 10 einstückig verbundenen domartigen Ansatz 13 gebildet, der durch einen Durchbruch 14 im topfartigen Boden 2 hindurchragt und mit einem stufenförmig abgesetzten Bereich 15 an dem Randbereich des Durchbruches 14 im Gehäuseinneren zur Anlage gelangt.

Der Messerkontakt 12 selbst ist im wesentlichen L-förmig ausgebildet. Sein in Richtung auf den topfartigen Boden 2 weisender Endbereich 16 besitzt einen herausgedrückten Lappen 17, der hinter der Aufnahme 11 des Trägers 10 verrastend zur Anlage gelangt. Das Gegenlager für die Rastverbindung wird durch einen gewölbten Ansatz 18 gebildet, der Bestandteil des Trägers 10 ist und in Richtung auf die Wandlerplatte 4 weist. An diesem gewölbten Ansatz 18 liegt der kürzere Schenkel 19 des L-förmigen Messerkontaktes 12 im Punkt A linienförmig an. Das andere freie Ende 20 des Messerkontaktes 12 ist bogenförmig gestaltet und liegt unter Vorspannung an den elektrischen Zuführungen zu den Elektroden der piezoelektrischen Scheibe 6 an. Dieses freie Ende des Schenkels 19 bildet somit ein elastisches Gegenlager zu der starren, durch den Ansatz 7 gebildeten Lagerstelle der Trennplatte 8.

## Patentansprüche

1. Piezoelektrische Wandlerkapsel (1) für Fernsprechgeräte mit einer in einem durch eine Fassung (3) und einem topfartigen Boden (2) gebildeten metallischen Gehäuse angeordneten Wandlerplatte (4), die durch eine Trägerplatte (5) und eine beidseitig mit Elektroden versehene piezoelektrische Scheibe (6) gebildet ist, wobei die Trägerplatte in ihrem Randbereich zwischen einem Ansatz (7) einer aus Isoliermaterial bestehenden Trennplatte (8) und einem Ansatz (9) eines ebenfalls aus Isoliermaterial bestehenden Trägers (10) eingespannt ist, **dadurch gekennzeichnet,** daß der Träger (10) einstückig mit ihm verbundene, durch Durchbrüche (14) in dem topfartigen Boden (2) der Kapsel (1) hindurchgeführte domartige Ansätze (13) zur Aufnahme der Messerkontakte (12) besitzt.

2. Piezoelektrische Wandlerkapsel nach Anspruch 1, **dadurch gekennzeichnet,** daß jeder domartige Ansatz (13) im Bereich des Durchbruches (14) einen stufenförmig abgesetzten Ansatz (15) aufweist, der an dem Randbereich des Durchbruches (14) im Gehäuseinneren zur Anlage gelangt.

3. Piezoelektrische Wandlerkapsel nach Anspruch 1, **dadurch gekennzeichnet,** daß der domartige Ansatz (13) zylinderförmig ausgebildet ist, wobei das freie Ende den Durchbruch (14) überragt.

4. Piezoelektrische Wandlerkapsel nach Anspruch 3, **dadurch gekennzeichnet,** daß das freie Ende des domartigen Ansatzes (13) konisch zulaufend gestaltet ist.

## Claims

1. Piezoelectric transducer unit (1) for telephone sets having a transducer plate (4) arranged in a metallic housing formed by a holder (3) and a pot-like bottom (2), which transducer plate is formed by a carrier plate (5) and a piezoelectric disc (6) provided on both sides with electrodes, the carrier plate being clamped in its edge region between a projection (7) of a separating plate (8), consisting of insulating material, and a projection (9) of a carrier (10), also consisting of insulating material, characterized in that the carrier (10), for accommodating the blade contacts (12), has dome-like projections (13) integrally connected to it and passed through penetrations (14) in the pot-like bottom (2) of the unit (1).

2. Piezoelectric transducer unit according to Claim 1, characterized in that each dome-like projection (13) exhibits in the area of the penetration (14) a projection (15) which has the form of a stepped shoulder and rests against the edge region of the penetration (14) in the interior of the housing.

3. Piezoelectric transducer unit according to Claim 1, characterized in that the dome-like projection (13) is constructed to be cylindrical, the free end protruding past the penetration (14).

4. Piezoelectric transducer unit according to Claim 3, characterized in that the free end of the dome-like projection (13) is designed to be conically tapered.

## Revendications

1. Capsule transductrice piézoélectrique (1) pour appareils téléphoniques, comportant une plaquette transductrice (4) disposée dans une enveloppe métallique constituée d'une monture (3) et d'un fond (4) en forme de godet, et qui est constituée d'une plaquette de support (5) et d'un disque piézoélectrique (6) muni d'électrodes des deux côtés, la plaquette de support étant fixée dans sa zone marginale entre une partie saillante (7) d'une plaque de séparation (8) en un matériau isolant et une partie saillante (9) d'un support (10) également en un matériau isolant, caractérisé en ce que le support (10) comporte des appendices (13) en forme de dômes, venus d'une pièce, qui passe par des ouvertures (14) du fond (2) en forme de godet de la capsule (1), en vue de recevoir les contacts (12) à lames.

2. Capsule transductrice piézoélectrique selon la revendication 1, caractérisée en ce que chaque appendice (13) en forme de dôme présente dans la zone de l'ouverture (14) un prolongement (15) décalé en forme de gradin qui vient porter contre la zone marginale de l'ouverture (14), à l'intérieur de l'enveloppe.

3. Capsule transductrice piézoélectrique selon la revendication 1, caractérisée en ce que l'appendice (13) en forme de dôme a une forme cylindrique, l'extrémité libre dépassant de l'ouverture (14).

4. Capsule transductrice piézoélectrique selon la revendication 3, caractérisée en ce que l'extrémité libre de l'appendice (13) a une forme conique.
